# FASCICULE DE BREVET EUROPEEN

(11) **EP 0 998 353 B1**
(45) Date de publication et mention de la délivrance du brevet: **22.12.2004**
(21) Numéro de dépôt: 98940157.5
(22) Date de dépôt: 07.07.1998
(51) Int. Cl.: B02C 17/22

(54) **BROYEUR TUBULAIRE**
ROHRMÜHLE
TUBE MILL

(30) Priorité: 17.07.1997 BE 9700626
(43) Date de publication de la demande: 10.05.2000
(73) Titulaire: MAGOTTEAUX INTERNATIONAL S.A., 4051 Vaux-sous-Chèvremont (BE)
(72) Inventeur: SCHNEIDER, Robert, B-4052 Chaudfontaine (BE)
(74) Mandataire: Van Malderen, Michel
(86) Numéro de dépôt international: PCT/EP1998/004188
(87) Numéro de publication internationale: WO 1999/003587

(56) Documents cités:
- WO-A-86/04267
- DE-A- 1 945 933
- DE-A- 2 141 823
- DE-B- 1 126 709
- DE-C- 399 990
- FR-A- 1 075 555
- FR-A- 2 237 680
- US-A- 2 268 661
- US-A- 3 462 090
- US-A- 4 609 158

## Description

La présente invention concerne un broyeur rotatif comprenant une virole cylindrique garnie d'un blindage intérieur et destinée à contenir de la matière à broyer et une charge d'engins broyants, dans lequel le blindage, qui est constitué d'anneaux de plaques de blindage individuelles juxtaposées, présente des ondulations longitudinales intérieures pour favoriser le relevage de la charge et de la matière à broyer lors de la rotation du broyeur.

L'invention vise plus particulièrement les broyeurs utilisés en cimenterie et dans l'industrie minière. Ces broyeurs sont constitués d'une virole cylindrique métallique tournant autour de son axe longitudinal et contenant une charge broyante constituée d'engins broyants, généralement des boulets, mais pouvant également être constituée de cylpeps, boulpeps, etc. de dimensions variables. La matière à broyer est introduite d'un côté du broyeur et, au fur et à mesure de sa progression vers la sortie, du côté opposé, elle est broyée et concassée entre les engins broyants.

Lors de la rotation du broyeur, la matière à broyer et la charge broyante sont relevées par le blindage et, à partir d'un moment donné, glissent, à nouveau, vers le bas. II s'en suit que la charge du broyeur se concentre essentiellement dans le quatrième quart trigonométrique si le broyeur tourne dans le sens trigonométrique et dans le troisième quart si le broyeur tourne dans le sens des aiguilles d'une montre, et y occupe, dans un plan radial, une zone en forme de "haricot" comme montré sur la figure 4A de la demande de brevet belge 09301481. Le broyage est réalisé par les forces de cisaillement et de frottement lors du mouvement de la masse. Pour obtenir un broyage efficace et éviter la casse des blindages et des engins broyants, il faut que le blindage ait un profil tel qu'il relève la charge jusqu'à un niveau tel que celle-ci reste compacte car un relevage trop important provoque la projection de boulets plus loin que le pied de la charge, c'est-à-dire que les boulets frappent directement le blindage, sans interposition de matière à broyer. D'un autre côté, la charge doit être relevée suffisamment pour qu'il y ait un bon brassage de la masse. II va sans dire que le coefficient de remplissage joue un rôle déterminant dans l'efficacité de broyage et que la zone en forme de haricot occupée par la charge doit avoir une forme, une position et des dimensions bien déterminées pour réaliser un broyage efficace et optimal.

Pour favoriser le relevage de la matière et de la charge, il est connu de prévoir sur les plaques formant le blindage intérieur du broyeur des ondulations longitudinales qui sont adaptées aux conditions et paramètres de fonctionnement du broyeur. Le problème est, toutefois, que, si les ondulations ou profils des plaques de broyage sont adaptées à un broyeur déterminé, ce ne sera peut-être plus le cas si les conditions changent. Il faut savoir, en effet, que le relevage de la charge et de la matière dépend de nombreux facteurs comme, par exemple, la dimension du broyeur, sa vitesse de rotation, la dimension des engins broyants, etc.

Par ailleurs, les plaques de blindage sont soumises à une usure intense si bien que, même si les conditions de relevage sont optimales au départ, elles peuvent se dégrader rapidement à cause du changement du profil des plaques occasionné par l'usure.

Les plaques de blindage connues ont, par ailleurs, le handicap d'être assez lourdes, de l'ordre de 40 à 50 kg, si bien que leurs manipulations sont pénibles et dangereuses. Les réformes des législations en matière de travail ont d'ailleurs tendance à interdire la manipulation d'objets dont le poids dépasse 25 kg.

Une autre contrainte est celle du remplacement des plaques usées et de leur fixation à la virole, notamment lorsqu'elles sont boulonnées. Il faut savoir en effet que les viroles possèdent, en vue de la fixation des plaques de blindage, des perçages qui sont disposés suivant des normes généralement standard mais que ces normes peuvent varier d'un constructeur à l'autre. Tout modèle de plaque qui ne satisfait pas à ces perçages normalisés entraînerait la nécessité de réaliser un nouveau perçage du broyeur, ce qui ne peut pas être envisagé car c'est une opération très coûteuse qui a pour conséquence un déforcement de la virole et un risque de fuite de matière broyée accru.

Le document DE 1126709 décrit un broyeur dont les plaques de blindage forment des gradins dans le sens de la rotation. Différentes plaques de profondeurs radiales différentes se succèdent dans un ordre déterminé. La face avec la plus grande profondeur radiale se trouve à l'avant, vu dans le sens de la rotation. Ceci présente l'inconvénient que les engins de broyage sont projetés, ce qui réduit l'efficacité de broyage et augmente le risque de rupture des plaques. Par ailleurs, les gradins d'un anneau sont décalés par rapport aux gradins d'un anneau adjacent, c'est-à-dire que les gradins ne sont pas alignés axialement. Ceci provoque des forces de cisaillement qui augmentent la rapidité d'usure des plaques sur les bords.

Le document WO 86/04267 décrit également un broyeur dont les plaques de blindage sont disposées en gradins pour former des rampes de relevage. Dans ce broyeur, il n'y a, en fait, qu'un seul type de gradins. Par ailleurs, les plaques sont boulonnées à la virole de sorte que la disposition des plaques est limitée à la configuration des trous dans la virole.

Dans les broyeurs avec blindage à gradins, il faut augmenter l'inclinaison des rampes lorsque le diamètre du broyeur augmente. Dans les broyeurs connus, ceci exige une augmentation de l'épaisseur de toutes les plaques, ce qui augmente le poids total du blindage.

Le but de la présente invention est de prévoir un nouveau type de blindage qui permet d'atténuer les inconvénients décrits ci-dessus et, plus particulièrement, un broyeur dont le blindage est formé de plaques de blindage qui permettent d'adapter le profil de relevage aux paramètres et conditions de fonctionnement du broyeur et qui se modifie moins rapidement sous l'effet de l'usure.

Pour atteindre cet objectif, l'invention propose un blindage du genre décrit dans le préambule qui est caractérisé en ce que chaque plaque possède, sur la face postérieure, vu dans le sens de rotation, un gradin d'une hauteur radiale plus élevée que la face frontale, en ce que chaque anneau de plaque comporte plusieurs types de plaques différentes qui se différencient, au moins, par la hauteur radiale de leur gradin et par la nature de leur matériau et qui se succèdent dans le sens circonférentiel, suivant un ordre déterminé. Un certain nombre de l'un des types de plaques sont des plaques de fixation boulonnées à la virole, toutes les autres plaques n'étant pas nécessairement fixées à la virole par des boulons mais étant maintenues en place par simple effet de voûte.

Étant donné que l'on dispose de plusieurs types de plaques de forme différentes, on peut, par un choix judicieux, basé sur des tests, combiner les différents types de plaques pour former un profil de relevage bien déterminé qui permet un relevage optimal adapté aux conditions de fonctionnement du broyeur.

Selon un autre aspect de l'invention, les différents types de plaques se différencient également par la nature de leur matériau. On peut donc combiner les différents types de plaques en fonction de leur risque d'usure. II devient ainsi possible de réaliser un profil de relevage qui est moins vulnérable à l'usure, c'est-à-dire de conserver plus longtemps le profil releveur initial. II est, en outre, possible de combiner les plaques de manière optimale pour avoir à la fois une bonne résistance à l'usure et une bonne résistance aux chocs.

Les plaques de blindage, à l'exception des plaques de fixation, comportent, de préférence, sur leurs faces radiales, au moins une nervure longitudinale, respectivement une rainure longitudinale correspondante ou vice-versa pour s'emboîter mutuellement et être maintenues en place par les plaques de fixation.

Étant donné que la plupart des plaques de blindage ne sont pas boulonnées à la virole mais sont maintenues simplement par emboîtement mutuel, il y a, lors de l'installation d'un tel blindage, moins de contraintes dues à l'arrangement des trous de perçage dans la virole.

Chacune des plaques est, de préférence, dimensionnée de manière à ne pas dépasser un poids de 25 kg. Ce poids réduit facilite la manipulation des plaques et se situe dans les limites imposées par les nouvelles législations. En outre, des plaques plus petites et trapues permettent d'utiliser des aciers ou des fontes moins résilients, ce qui permet de choisir de meilleurs compromis usure/résistance aux chocs qu'avec des blindages classiques.

D'autres particularités et caractéristiques ressortiront de la description de quelques modes de réalisation avantageux présentés ci-dessous, à titre d'illustration, en référence aux dessins annexés dans lesquels :
- la figure 1 montre une vue en perspective d'un assemblage de trois types de plaques de blindage ;
- la figure 2 montre une vue latérale des plaques de la figure 1 ;
- la figure 3 montre une partie d'une couronne de plaques de blindage constituée d'une combinaison de deux types de plaques choisies parmi les trois types de la figure 1 ;
- la figure 4 montre une vue latérale de la combinaison de la figure 3 ;
- la figure 5 montre une vue analogue à celle de la figure 3 avec une autre combinaison de deux types de plaques ;
- la figure 6 montre une vue latérale de la combinaison de la figure 5 ;
- la figure 7 montre une partie d'un anneau de plaques de blindage constituée d'une combinaison des trois types de plaques de la figure 1 et
- la figure 8 monte une vue latérale de la combinaison de la figure 7.

Les figures 1 et 2 montrent différents types de plaques de blindage 10, 10a, 12 et 14 ayant une face extérieure légèrement courbe pour épouser la face intérieure de la virole cylindrique du broyeur indiqué schématiquement par la référence 16. Vu dans le sens de rotation du broyeur, représenté par la flèche A, toutes les plaques possèdent une face frontale dont la hauteur est inférieure à celle de la face arrière de manière à définir un gradin sur le côté arrière de chaque plaque, gradin qui comporte un arrondi 10b, 12b, 14b, si bien que la juxtaposition des plaques crée un profil ondulé.

Les différents types de plaques se différencient au moins par la hauteur de leur face arrière, c'est-à-dire la hauteur de leur gradin 10b, 12 b et 14b. C'est ainsi que le gradin 14b des plaques 14 est plus marqué que le gradin 12b des plaques 12 qui, à son tour, est plus marqué que le gradin 10b des plaques 10 ou 10a. Du point de vue de la contribution à la forme du profil intérieur, les plaques 10 et 10a sont identiques étant donné qu'elles ont le même gradin. Les plaques 10 et 10a peuvent donc être considérées du même type, de sorte que les figures 1 et 2 montrent trois types différents de plaques.

Toutefois, contrairement aux plaques 10, les plaques 10a sont des plaques de fixation et possèdent, à cet effet, une ouverture centrale 18 pour être boulonnées à la virole 16 à travers un perçage de la virole 16.

Toutes les plaques autres que les plaques 10a ne sont pas fixées directement à la virole 16 mais sont simplement maintenues en place par effet de voûte et emboîtement mutuel. A cet effet, chaque plaque possède, sur la face arrière, sur toute la longueur, une rainure 20 et sur la face frontale, une nervure correspondante 22 engageable dans la rainure 20 de la plaque précédente. Les rainures 20 et les nervures 22 peuvent, bien entendu, être inversées.

Les plaques de fixation 10a ne comportent ni nervure, ni rainure. Les faces frontale et postérieure sont lisses et rentrantes, convergeant ainsi vers la virole 16. Le calage est réalisé au moyen de coins 24 et 26 de section triangulaire qui sont intercalés entre les plaques de fixation et les plaques voisines. Ces coins 24 et 26 possèdent des faces intérieures inclinées complémentaires aux faces inclinées de la plaque de fixation 10a. Les faces extérieures des coins 24 et 26 sont droites et pourvues d'une rainure 20, respectivement d'une nervure 22 pour s'emboîter dans la nervure 22, respectivement dans la rainure 20 des plaques adjacentes. Ainsi, le serrage de la plaque de fixation 10a à la virole 16 engendre une force d'écartement tangentielle qui se transmet aux plaques adjacentes et maintient solidement leurs emboîtements mutuels. En utilisant des coins d'épaisseurs variables, on peut déterminer l'amplitude de serrage, notamment pour pouvoir rattraper du jeu en cours de fonctionnement.

Les différents types de plaques 10, 12 et 14 peuvent se différencier, outre par la hauteur de leur gradin, par la nature de leur matériau ou alliage. Ainsi, les plaques les plus exposées à l'usure, notamment les plaques 12 et 14 avec le gradin le plus marqué, peuvent être en fonte avec une bonne résistance à l'usure et les plaques 10 qui sont moins exposées peuvent être en acier. On assiste ainsi à une usure plus régulière qui maintient plus longtemps le profil releveur initial.

Les dimensions globales des différentes plaques sont de préférence telles que leur poids n'excède pas 25 kg. Pour alléger les plaques, il est notamment possible que leur côté extérieur côté virole présente des creux tel qu'indiqué schématiquement en traits interrompus 28.

En faisant un choix judicieux entre les différents types disponibles de plaques et en les alternant suivant une combinaison bien déterminée, on a la possibilité d'adapter le profil des plaques releveuses aux paramètres et aux conditions de fonctionnement du broyeur afin que le relevage de la matière et de la charge soit suffisant sans qu'il y ait projection d'engins broyants, c'est-à-dire que la masse occupe la forme idéale en haricot, favorable à un broyage optimal.

Cette possibilité de choix entre différents types de plaques permet une réduction substantielle du poids du blindage. Ainsi, un blindage avec la combinaison de plaques selon la figure 5 dans un broyeur avec un diamètre de 5,2 m a un poids/m² de 525 kg alors qu'un blindage classique utilisant des plaques identiques entre elles a un poids de 668 kg/m² pour un broyeur de même diamètre et pour un effet releveur comparable.

Si les conditions de fonctionnement du broyeur changent pour une raison ou l'autre, il est possible, à tout moment, de changer de type de plaque et/ou de combinaison pour rétablir un profil d'ondulation idéal.

Les figures 3 et 4 montrent un premier exemple d'arrangement des plaques selon lequel on n'utilise que les deux types de plaques 10 et 12 et selon lequel, à chaque plaque d'un type 10 ou 12, sont juxtaposées deux plaques de l'autre type 12 ou 10.

Les figures 5 et 6 illustrent un arrangement analogue au précédent mais ici, on fait alterner les plaques du type 10 avec celles du type 14.

Les figures 7 et 8 illustrent un exemple d'arrangement avec une double alternance des trois types de plaques 10, 12 et 14. La combinaison choisie est : 10-12-10-14-10-12..., c'est-à-dire qu'il y a deux fois plus de plaques du type 10 que de plaques du type 12 et de plaques du type 14.

II est bien entendu possible de prévoir d'autres combinaisons que celles citées ci-dessus à titre d'exemples. De même, il est possible de prévoir plus de trois types différents de plaques.

Par ailleurs, il se peut que, dans un même broyeur, les conditions de broyage soient différentes suivant que l'on se trouve du côté de l'entrée ou du côté de la sortie, notamment par suite du broyage progressif et de la granulométrie changeante de la matière à broyer. Pour adapter le profil des plaques releveuses à ces différentes conditions, on pourrait prévoir, dans un même broyeur, à l'entrée, des types de plaques et/ou combinaisons différentes de celles à la sortie.

L'invention a donc prévu un nouveau broyeur avec un blindage parfaitement modulable et adaptable à des conditions et paramètres variables.

## Revendications

1. Broyeur rotatif comprenant une virole cylindrique (16) garnie d'un blindage intérieur et destinée à contenir de la matière à broyer et une charge d'engins broyants dans lequel le blindage, qui est constitué d'anneaux de plaques de blindage individuels juxtaposés, présente des profils releveurs longitudinaux intérieurs pour favoriser le relevage de la charge et de la matière à broyer lors de la rotation du broyeur, **caractérisé en ce que** chaque plaque possède, sur la face arrière, vu dans le sens de rotation du broyeur, un gradin (10b, 12b, 14b) d'une hauteur radiale plus élevée que la face frontale, **en ce que** chaque anneau de plaques comporte plusieurs types de plaques différentes (10, 12, 14) qui se différencient au moins par la hauteur radiale de leur gradin (10b, 12b, 14b), qui se succèdent, dans le sens circonférentiel, suivant un ordre déterminé, et qui sont alignées axialement et dans lequel un certain nombre de l'un des types de plaques (10) sont des plaques de fixation (10a) boulonnées à la virole (16), toutes les autres plaques n'étant pas fixées à la virole (16) par boulons mais étant maintenues par simple effet de voûte.

2. Broyeur selon la revendication 1, **caractérisé en ce que** les différents types de plaques (10, 12, 14) se différencient également par la nature de leur matériau.

3. Broyeur selon la revendication 1, **caractérisé en ce que** les plaques avec le gradin le plus marqué sont en fonte et les plaques avec le gradin moins marqué sont en acier.

4. Broyeur selon l'une quelconque des revendications 1 à 3, **caractérisé en ce que** toutes les plaques de blindage, à l'exception des plaques de fixation (10a) comportent, sur leur face frontale et sur leur face postérieure, au moins une nervure longitudinale (22), respectivement une rainure longitudinale (20) correspondante ou vice-versa pour s'emboîter mutuellement et être maintenues en place entre les plaques de fixation (10a).

5. Broyeur selon la revendication 4, **caractérisé en ce que** les faces postérieures et antérieures des plaques de fixation (10a) convergent vers la virole (16) et sont séparées des plaques de blindage adjacentes par des coins (24, 26) possédant, sur leur face extérieure, une rainure (20), respectivement une nervure (22) pour s'emboîter dans la nervure (22), respectivement dans la nervure (20) de chaque plaque adjacente.

6. Broyeur selon la revendication 5, **caractérisé en ce que** les coins (24, 26) ont des épaisseurs variables.

7. Broyeur selon l'une quelconque des revendications 1 à 6, **caractérisé en ce que** chaque type de plaque a un poids inférieur à 25 kg.

## Claims

1. Rotary mill consisting of a cylindrical drum (16) equipped with interior armour plating and intended to contain material to be crushed and a charge of grinding medium in which the plating, which consists of rings of individual adjacent armour plate, has interior longitudinal raising profiles to help raise the charge and the material to be crushed when the mill rotates, distinguished by the fact that every plate has, on its back face, seen in the direction of rotation of the mill, a step (10b, 12b, 14b) of a radial height greater than the front face, by the fact that each ring of plates consists of several different types of plate (10, 12, 14) that are distinguished at least by the radial height of their steps (10b, 12b, 14b), which follow each other, in the direction of the circumference, according to a fixed sequence, and which are aligned axially and in which a certain number of one of the types of plate (10) are fixing plates (10a) bolted to the drum (16), none of the other plates being fixed to the drum (16) by bolts but being held in place by a simple arching effect.

2. Mill as in Claim 1, distinguished by the fact that the different types of plate (10, 12, 14) are also distinguished by the nature of their materials.

3. Mill as in Claim 1, distinguished by the fact that the plates with the most prominent steps are of cast iron and the plates with the least prominent steps are of steel.

4. Mill as in any of Claims 1 to 3, distinguished by the fact that all the armour plates, except for the fixing plates (10a) have on their front faces and their back faces at least one longitudinal rib (22) and one longitudinal matching groove (20) respectively or vice versa so as to fit into each other and to be held in place between the fixing plates (10a).

5. Mill as in Claim 4, distinguished by the fact that the back and front faces of the fixing plates (10a) converge towards the drum (16) and are separated from the armour plates by wedges (24,26) which have, on their external faces, a groove (20) or a rib (22) respectively which fits into the rib (22) or the groove (20) respectively of each adjacent plate.

6. Mill as in Claim 5, distinguished by the fact that the wedges (24, 26) have variable thicknesses.

7. Mill as in any of Claims 1 to 6, distinguished by the fact that each type of plate weighs less than 25 kg.

## Patentansprüche

1. Trommelmühle mit zylinderförmigem Mantel (16), der innen ausgekleidet ist und dazu bestimmt ist, das zu zerkleinernde Gut aufzunehmen, und mit einer Ladung von Mahlkörpern, in der die Auskleidung, die aus einzelnen, nebeneinander gesetzten Ringen aus Panzerplatten besteht, innere Hubprofile in Längsrichtung aufweist, um das Hochsteigen der Ladung und des Mahlguts bei der Drehung der Mühle zu unterstützen; **dadurch gekennzeichnet, dass** jede Platte auf der Rückseite in Drehrichtung der Mühle eine Stufe (10b, 12b, 14b) aufweist, die in radialer Richtung höher ist als die Vorderseite, dadurch, dass jeder Plattenring mehrere Arten unterschiedlicher Platten (10, 12, 14) umfasst, die sich voneinander wenigstens durch die radiale Höhe ihrer Stufe (10b, 12b, 14b) unterscheiden, und die in Umfangsrichtung in einer bestimmten Reihenfolge aufeinander folgen und in axialer Richtung fluchten; dabei dient eine bestimmte Anzahl eines Plattentyps (10) als Befestigungsplatten (10a), die mit dem Mantel (16) verschraubt sind; alle anderen Platten sind nicht mit dem Mantel (16) verschraubt, sondern werden durch die Wirkung der Wölbung gehalten.

2. Mühle nach Anspruch 1, **dadurch gekennzeichnet, dass** die verschiedenen Plattentypen (10, 12, 14) sich auch durch die Art ihres Werkstoffs unterscheiden.

3. Mühle nach Anspruch 1, **dadurch gekennzeichnet, dass** die Platten mit der am meisten ausgeprägten Stufe aus Gusseisen bestehen und die Platten mit der am wenigsten ausgeprägten Stufe aus Stahl.

4. Mühle nach einem der Ansprüche 1 bis 3, **dadurch gekennzeichnet, dass** alle Panzerplatten mit Ausnahme der Befestigungsplatten (10a) auf ihrer Vorderseite und auf ihrer Rückseite mindestens eine Längsrippe (22) bzw. eine entsprechende Längsrille (20) oder umgekehrt aufweisen, um ineinander gefügt und zwischen den Befestigungsplatten (10a) gehalten zu werden.

5. Mühle nach Anspruch 4, **dadurch gekennzeichnet, dass** die Rück- und Vorderseiten der Befestigungsplatten (10a) im Mantel (16) zusammenlaufen und von den anschließenden Panzerplatten durch Keilstücke (24, 26) getrennt sind, die auf ihrer Außenseite eine Rille (20) bzw. eine Rippe (22) aufweisen, die mit der Rippe (22) bzw. Rille (20) jeder angrenzenden Platte zusammengefügt wird.

6. Mühle nach Anspruch 5, **dadurch gekennzeichnet, dass** die Keilstücke (24, 26) unterschiedliche Dicken aufweisen.

7. Mühle nach einem der Ansprüche 1 bis 6, **dadurch gekennzeichnet, dass** jeder Plattentyp ein Gewicht unter 25 kg aufweist.
